# EUROPÄISCHE PATENTANMELDUNG

(11) **EP 4 491 488 A1**
(43) Veröffentlichungstag der Anmeldung: **15.01.2025**
(21) Anmeldenummer: 24186049.3
(22) Anmeldetag: 02.07.2024
(51) Int. Cl.: B61G 3/20

(54) **DIGITALE AUTOMATISCHE KUPPLUNG (DAK) MIT EINEM INTEGRIERTEN ANTRIEB FÜR EINEN ELEKTROMECHANISCHEN AKTUATOR FÜR EIN SCHIENENFAHRZEUG UND SCHIENENFAHRZEUG MIT EINER SOLCHEN KUPPLUNG**

(30) Priorität: 13.07.2023 DE 102023118506
(71) Anmelder: KNORR-BREMSE Systeme für Schienenfahrzeuge GmbH, 80809 München (DE)
(72) Erfinder: LIU, Cheng, 81829 München (DE); MATHIEU, Michael, 86938 Schondorf am Ammersee (DE); FUDERER, Erich, 82256 Fürstenfeldbruck (DE); NIEPALA, Tomasz, 85375 Neufahrn (DE); MESHENBERG, Jury, 85757 Karlsfeld (DE); DIENERSBERGER, Christian, 83135 Schechen (DE)

(57) **Zusammenfassung**

Eine Mittelpufferkupplung (1) eines Schienenfahrzeugs, umfasst ein Gehäuse (1a), eine Hakenscheibe (2) mit einer Schwenkachse (2a), und einen Aktuator (6) mit einem Betätigungselement (7), wobei das Betätigungselement (7) mit der Hakenscheibe (2) in Zusammenwirkung steht, wobei der Aktuator (6) als ein elektromechanischer Aktuator (6) mit mindestens einem Elektromotor (10, 100, 110, 120) ausgebildet ist. Der Elektromotor (10) des elektromechanischen Aktuators (6) ist mit einem Gehäuse (15) des elektromechanischen Aktuators (6) fest verbunden. Ein Schienenfahrzeug mit einer solchen Mittelpufferkupplung (1) wird bereitgestellt.

## Beschreibung

Die Erfindung betrifft eine Digitale Automatische Kupplung (DAK) mit einem integrierten Antrieb für einen elektromechanischen Aktuator für ein Schienenfahrzeug nach dem Oberbegriff des Anspruchs 1. Die Erfindung bezieht sich auch auf ein Schienenfahrzeug mit einer solchen Kupplung.

Um die Digitalisierung und Automatisierung im Schienenverkehr voranzutreiben, spielt die Digitale Automatische Kupplung (DAK) eine bedeutende Rolle. Die Abkürzung "DAK" wird im weiteren Text verwendet.

Insbesondere im Bereich Güterverkehr besteht noch Nachholbedarf, da die heutzutage noch üblichen Schraubenkupplungen zwischen den Güterwagons sowohl Personal als auch viel Zeit und ebenso viel Aufwand beanspruchen.

Mittels einer Prozessautomatisierung mithilfe der DAK kann ein Güterzug sehr viel effizienter, flexibler und kostengünstiger zusammengestellt werden, was letztlich für den Betreiber und auch für den Endkunden nur Vorteile bedeuten. Zudem werden durch die zugweiten digitalen Schnittstellen neue Funktionalitäten in Hinblick auf Diagnose, Wartung und Instandhaltung ermöglicht (Stichwort: Condition-Based und Predictive Maintenance).

Das Prinzip der sogenannten Scharfenbergkupplung wird sowohl bei Passagierzügen eingesetzt als auch bei der DAK für Güterzüge präferiert.

Die Scharfenbergkupplung ist bekannt. Sie ist eine starre Mittelpufferkupplung. Der Kupplungsvorgang läuft rein mechanisch ab, der über eine Hakenscheibe und Federpakete in einem jeden Kupplungskopf realisiert wird. Die für den Kuppelvorgang erforderliche Energie liefert die Geschwindigkeit des zu kuppelnden Wagens während eines Kuppelvorgangs.

Für einen Entkupplungsvorgang werden jedoch Aktuatoren benötigt, die einer Federkraft einer Feder, die hier nicht gezeigt aber vorstellbar ist, entgegenarbeiten, indem sie die Hakenscheibe in die Lösestellung zurückdrücken. In Passagierzügen werden hierzu in der Regel elektro-pneumatische Aktuatoren verwendet. Bei Güterzügen ist die Sachlage anders, weshalb dazu eine elektromechanische Lösung mit einem rein elektrischen Antrieb ohne Einsatz eines weiteren Betriebsmediums (z.B. hydraulisch) präferiert wird.

In **Figur 1** ist eine schematische Draufsicht eines inneren Aufbaus einer Mittelpufferkupplung 1 nach dem Stand der Technik in einer Lösestellung dargestellt.

Die Mittelpufferkupplung 1 umfasst ein Gehäuse 1a, eine Hakenscheibe 2 mit einem Antriebsabschnitt 3 und einem Abtriebsabschnitt 4, eine Öse 5 und einen Aktuator 6' mit einem als Druckstange ausgebildeten Betätigungselement 7'. Die Hakenscheibe 2 wird auch als Herzstück bezeichnet.

Zum Entkuppeln, d.h. Lösen der Mittelpufferkupplung, wird ein pneumatischer Zylinder als Aktuator 6' verwendet.

Die Druckstange als Betätigungselement 7' des Zylinders bzw. Aktuators 6' wird dabei, mittel pneumatisch bereitgestellter Energie, in Richtung einer Mittelachse 6a des Aktuators 6' herausgeschoben und dreht dabei die Hakenscheibe 2 der Scharfenbergkupplung um eine Schwenkachse 2a in lösender Richtung. Dabei wird in einem Kontaktpunkt 8 der Kontaktstelle zwischen einem Antriebsabschnitt 3 der Hakenscheibe 2 der Scharfenbergkupplung und einem freien Ende des Betätigungselementes 7' des Zylinders eine Druckkraft zur Verschwenkung der Hakenscheibe 2 übertragen.

Dokument DE 10 2021 111 207 A1 beschreibt, wie das gleiche Prinzip über einen elektro-hydraulischen Aktuator angewendet werden kann. Der Kraftaufbau erfolgt ebenfalls über Druck, welcher durch ein hydraulisches Betriebsmedium erzeugt wird. Ein elektro-hydraulisches Antriebsaggregat erzeugt mittels eines Elektromotors die dafür notwendige Verdichtung des Betriebsmittel mittels einer hydraulischen Pumpe und folglich den Druck, um den Kolben in Vorwärtsbewegung zu versetzen. Unter Beibehaltung des aufgewendeten Drucks kann der Aktuator die Kraft am Kolben auch in einer Stellung für längere Zeit beibehalten. Beispielsweise erfolgt dies durch weiteren Betrieb des Elektromotors, um den aufgebauten Druck entsprechend aufrechtzuerhalten. Nach dem Entkupplungsvorgang wird der Kolben über Absenken des Drucks wieder zurückgefahren.

Dokument DE 10 2021 111 206 A1 beschreibt im Prinzip ebenfalls einen elektro-hydraulischen Aktuator, der anstelle einer Druckstange o.ä. hier einen Gelenkhebel betätigt und zurückzieht, um die Stellung der Hakenscheibe für den Entkupplungsvorgang zu erreichen.

Als nachteilig wird es angesehen, dass elektromechanische Antriebe zur Entkupplung einer Mittelpufferkupplung derzeitig nur außerhalb des Kupplungsgehäuses angebracht sind. Dies ist dadurch bedingt, dass die Größe des elektromechanischen Aktuators für den engen Bauraum der Kupplung nicht geeignet ist.

In Hinblick auf die Weiterentwicklung des Aktuators der Mittelpufferkupplung, insbesondere mit Optimierungen im Serieneinsatz und im Zuge von Kosteneinsparungen bei Bauteilen, Funktionsgruppen, Montagezeiten und Wartung gibt es einen ständigen Bedarf für Verbesserungen. Dabei stellen der Aufbau, die Anbindung und die Integration des elektrischen Antriebs des Aktuators einen wesentlichen Punkt dar.

Daher besteht die Aufgabe der Erfindung darin, eine verbesserte Mittelpufferkupplung mit einem integrierten Antrieb für einen elektromechanischen Aktuator für ein Schienenfahrzeug bereitzustellen, bei welcher die oben genannten Nachteile entfallen oder in bedeutender Weise reduziert sind.

Eine weitere Aufgabe ist es, ein verbessertes Schienenfahrzeug mit einer solchen Mittelpufferkupplung bereitzustellen.

Die Aufgabe wird durch den Gegenstand des Anspruchs 1 gelöst.

Die weitere Aufgabe wird durch den Gegenstand des Anspruchs 15 gelöst.

Ein Erfindungsgedanke ist die Integration eines kompletten elektromechanischen Aktuators zusammen mit einem in dem Aktuator integrierten Elektromotor in einer Mittelpufferkupplung eines Schienenfahrzeugs.

Eine erfindungsgemäße Mittelpufferkupplung eines Schienenfahrzeugs umfasst ein Gehäuse, eine Hakenscheibe mit einer Schwenkachse, und einen Aktuator mit einem Betätigungselement, wobei das Betätigungselement mit der Hakenscheibe in Zusammenwirkung steht, wobei der Aktuator als ein elektromechanischer Aktuator mit mindestens einem Elektromotor ausgebildet ist. Der Elektromotor des elektromechanischen Aktuators ist mit einem Gehäuse des elektromechanischen Aktuators fest verbunden.

Ein besonderer Vorteil dieser Ausführung besteht darin, dass ein Standardantrieb eines Elektromotorenherstellers, jedoch ohne irgendwelche Modifikationen, und zwar direkt ein Produkt aus dem "Katalog" verwendet werden kann.

Somit ist es aus kommerzieller Sicht vorteilhaft, dass der Preis für eine solche Komponente von einem Hersteller vergleichsweise niedrig gehalten werden kann, da folglich nur die Stückzahl einen wesentlichen Einfluss auf die Preisgestaltung hat.

Weiterhin ist eine Austauschbarkeit des Lieferanten möglich, was wiederum kommerzielle Vorteile bietet. Mehrere Lieferanten stehen zur Verfügung, die fast das gleiche Produkt anbieten können, sodass je nach Bedarf und Kosten auf den einen oder anderen Hersteller zugegriffen werden können. Bei sehr hohem Bedarf können zudem auch zwei oder mehrere Hersteller gleichzeitig das Produkt liefern, um hohe Stückzahlen zu ermöglichen (Stichwort: "Dual-Sourcing" bzw. "Multi-Sourcing").

Ein erfindungsgemäßes Schienenfahrzeug weist die oben beschriebene Mittelpufferkupplung auf.

Vorteilhafte Ausbildungen sind in den Unteransprüchen beschrieben.

In einer Ausführung ist der Elektromotor des elektromechanischen Aktuators an einem hervorstehenden Flansch des Gehäuses des elektromechanischen Aktuators angebracht.

Aufgrund der Vibrationen und Schocks wird auf diese Weise der Antrieb vorteilhaft robust angebunden, indem das Motorschild mit deutlich größeren Schraubverbindungen an das Gehäuse, d.h. an den Flansch, angebracht wird.

Eine weitere Ausführung dazu sieht vor, dass der Elektromotor des elektromechanischen Aktuators an dem hervorstehenden Flansch des Gehäuses des elektromechanischen Aktuators angebracht und mit einem Zwischenflansch an einem Flanschabschnitt des Gehäuses des elektromechanischen Aktuators befestigt ist.

Dies ist vorteilhaft, da aufgrund der Länge der Antriebseinheit (Motor mit angeflanschter Motorbremse) einen Art Zwischenflansch etwa in der Mitte einer Längsachse des Elektromotors angebracht ist, da ansonsten große Spannungen und folglich ein zu großer Hebelarm am Aktuatorgehäuse entstehen würden. Dieser Zwischenflansch erlaubt ein Axialspiel des Motors, kann jedoch Kräfte in Radialrichtung besser einfangen, um diese errechneten Spannungen entgegenzuwirken. Dieser Zwischenflansch des Elektromotors wird mit entsprechenden Befestigungsmitteln an einem dazu korrespondierenden Flanschabschnitt des Gehäuses des Aktuators befestigt.

In einer weiteren Ausführung steht der Elektromotor des elektromechanischen Aktuators mit einer Außenfläche an einer Antriebsseite des elektromechanischen Aktuators, die in Richtung einer Mittelachse des elektromechanischen Aktuators verläuft, zumindest teilweise formschlüssig in Kontakt.

Vorteilhaft dabei ist eine erhöhte Festigkeit, Abdichtung usw. Auch das Gewicht des Gesamtaktuators sowie die Wärmeabfuhr des Antriebs können hierbei positiv beeinflusst werden.

Eine andere Ausführung sieht vor, dass der Elektromotor des elektromechanischen Aktuators in einem Innenraum eines Gehäuseabschnitts des Gehäuses des elektromechanischen Aktuators angeordnet ist.

Da die Antriebseinheit bei diesem Konzept den äußeren Umwelteinflüssen meist ausgesetzt ist, kann auf diese Weise vorteilhaft beispielsweise IP-Schutz, Abdichtung, Sonderstecker mit konfektionierter Verkabelung, robuste Verkabelung vorteilhaft ermöglicht werden.

In einer noch weiteren Ausführung ist es vorgesehen, dass der Elektromotor des elektromechanischen Aktuators in dem Innenraum des Gehäuseabschnitts des Gehäuses des elektromechanischen Aktuators mit einem Stator befestigt, insbesondere durch einen Pressverband in den Innenraum des Gehäuseabschnitts des Gehäuses des Aktuators integriert, z.B. eingeschrumpft, ist.

Es ist dabei von Vorteil, dass durch die Integration in das umfassende und robustere Aktuatorgehäuse die Komponenten des Antriebs, d.h. des Elektromotors, vor Umwelteinflüssen geschützt sind. Gegenüber elektromagnetischen Störungseinflüssen (EMV) ist der Elektromotor zudem auch besser abgesichert. Es bedarf keiner robusteren Stecker und Verkabelungen, da diese nun über Kabelkanäle innerhalb des Gehäuses geführt werde können. Auch Montage und Inbetriebnahme werden vereinfacht, wobei hier andere Prozesse und Montageschritte am Antrieb zum Einsatz kommen, da eine werkseitige Anbringung von Teilen (z.B. Zahnräder) durch den Hersteller nicht mehr vorgesehen ist.

Wenn der Elektromotor des elektromechanischen Aktuators in dem Innenraum des Gehäuseabschnitts des Gehäuses des elektromechanischen Aktuators als ein Bausatz integriert ist, ergeben sich weitere Vorteile.

Bei der Integration des Elektromotors als Bausatz wird der Elektromotor in Stator und Rotor sowie in seine Steuerelemente aufgeteilt. Das Motorgehäuse entfällt bei dieser Anbindung, wodurch sich der Motor nicht einfach mit dem Aktuator verschrauben lässt.

Denkbar wäre es auch, den Stator mittels eines Pressverbandes in das Gehäuse zu integrieren. Der Rotor wird hingegen im Aktuator gelagert. Bei der Verwendung einer Motorbremse ist diese zudem nicht mehr als Baukastensystem über die vom Hersteller vorgefertigten Schnittstellen mit dem Motor zu verbinden, sondern ist mit einer alternativen Verbindung auf der Motorwelle sowie fest am Gehäuse oder auf einer Motorabdeckung zu befestigen

Mit der Bausatzmethode ergeben sich noch weitere Vorteile. Wie bei der vorherigen Anbindung, schützt das Gehäuse die Bauteile im Inneren des Aktuators. Eine separate Abdichtung der Antriebseinheit mit dem Elektromotor ist zudem auch nicht erforderlich. Außerdem kommt mit dieser Methode eine kompaktere Bauweise mit ein. Folglich ergibt sich auch eine Gewichtsreduzierung durch die kompaktere Dimensionierung und das nicht vorhandene Motorgehäuse. Darüber hinaus erhält man mit dem Bausatzsystem mehr Individualität und Flexibilität in der Anbindung. Auch die Kabelführung zum Motor kann wieder im Gehäuse realisiert werden.

Ein Elektromotor kann aufgrund des kleineren Außendurchmessers den Bauraum des Aktuators insgesamt positiv beeinflusst. Zudem ist der kleinere Motor auch preislich nochmals attraktiver.

Für eine einfache Montage ist es vorteilhaft, wenn am Motorgehäuse des Elektromotors bereits existierende Gewindebohrungen Befestigungen für eine Abdeckung mit einer Deckelplatte und zur Anbindung an das Gehäuse des elektromechanischen Aktuators bilden.

In einer anderen Ausführung ist der Elektromotor des elektromechanischen Aktuators mit einem hohen Rastmoment mit geeigneten Magneten ausgebildet.

Dies ist vorteilhaft, indem durch stärkere Magnete das Rastmoment des Elektromotors auf den Faktor 5 - 6 erhöht werden kann, z.B. auf ca. 10 - 15% des Nenndrehmoments des Elektromotors (anstatt der standardmäßigen 1 - 3 %).

Dieses erhöhte Rastmoment hilft dabei, im unbestromten Zustand den Elektromotor und somit auch den Aktuator in seiner Ausgangsstellung ganz ohne Einsatz einer Haltebremse (z.B. Motorbremse 11) festzuhalten. Auch wenn der Elektromotor bestromt ist und eine Position bzw. ein Drehmoment halten soll, kann dieses Rastmoment vorteilhaft zusätzlich unterstützen. So kann theoretisch auf eine Motorbremse zum Halten der so genannten Pufferstellung der Mittelpufferkupplung verzichtet werden

Eine noch andere Ausführung sieht dabei vorteilhaft vor, dass der Elektromotor des elektromechanischen Aktuators ein BLDC (bürstenloser Motor) ist, wobei die geeigneten Magnete für ein hohes Rastmoment als Rotormagnete auf einem Rotor des Elektromotors angebracht sind.

In einer weiteren Ausführung verläuft eine Motorachse des Elektromotors parallel zu einer Mittelachse des elektromechanischen Aktuators. Dies ist vorteilhaft für einen kompakten Aufbau sowie für einfache Getriebeanordnungen.

Eine noch weitere Ausführung sieht vor, dass der Elektromotor des elektromechanischen Aktuators eine Steuereinheit, z.B. mit Hall-Sensorik, zur Rotorlagenerfassung des Elektromotors aufweist. Damit kann der entsprechende Elektromotor vorteilhaft gesteuert und in Regelkreise eingebunden werden.

Ein vorteilhaft kompakter Aufbau wird ermöglicht, wenn der Elektromotor des elektromechanischen Aktuators über ein Getriebe mit einer Gewindespindel (eines Spindel-/Spindelmuttertriebs gekoppelt ist, wobei das Getriebe in dem Flansch des elektromechanischen Aktuators angeordnet ist.

In einer noch weiteren Ausführung umfasst der mindestens ein Elektromotor des elektromechanischen Aktuators eine Motorbremse. Diese kann an den Elektromotor angeflanscht oder in diesem integriert sein. Vorteilhaft ist es auch, wenn die Motorbremse in einem Motordeckel angeordnet ist.

Die Erfindung ermöglicht folgende Vorteile:
- Verschiedene Konzepte für ein mögliches Serienprodukt.
- Optimierung u.a. hinsichtlich Robustheit, Standardisierung, Montage kommerziellen Gesichtspunkten, Bauraum, Gewicht, ...
- Als Ausgangsbasis dient der elektromechanische Aktuator 6 der Mittelpufferkupplung 1 des ersten Ausführungsbeispiels.
- Mehrere Variationen sind denkbar (u.a. als bürstenlosen oder bürstenbehafteten Motor, mit oder ohne zusätzliche Motorbremse sowie mit oder ohne größeren Übersetzungsfaktor).

Ausführungsbeispiele der Erfindung werden nachfolgend anhand der beigefügten Zeichnungen beschrieben. Die Erfindung ist nicht auf diese Ausführungsbeispiele beschränkt. Insbesondere sind einzelne Merkmale der nachfolgenden Ausführungsbeispiele nicht nur bei diesem, sondern auch bei anderen Ausführungsbeispielen einsetzbar. Es zeigen:
- Figur 1: eine schematische Draufsicht eines inneren Aufbaus einer Mittelpufferkupplung nach dem Stand der Technik;
- Figur 2: eine schematische Ansicht eines ersten Ausführungsbeispiels einer Mittelpufferkupplung mit einem elektromechanischen Aktuator;
- Figur 3: eine schematische Seitenansicht eines Gehäuses des elektromechanischen Aktuators nach Figur 2;
- Figur 4: eine weitere schematische Seitenansicht des Gehäuses 15 nach Figur 3 zusammen mit einem Elektromotor 10 als Antrieb;
- Figur 5: eine schematische Draufsicht eines Gehtriebes des elektromechanischen Aktuators nach Figur 2;
- Figur 6: eine schematische Schnittansicht des elektromechanischen Aktuators nach Figur 2;
- Figur 7: eine schematische Schnittansicht eines zweiten Ausführungsbeispiels des elektromechanischen Aktuators nach Figur 2;
- Figur 8: eine schematische Perspektivdarstellung eines inneren Aufbaus eines Elektromotors des zweiten Ausführungsbeispiels nach Figur 7;
- Figur 9-9a: schematische Darstellungen von Montagedetails des zweiten Ausführungsbeispiels nach Figur 7;
- Figur 10: eine schematische Schnittansicht eines dritten Ausführungsbeispiels des elektromechanischen Aktuators nach Figur 2;
- Figur 11: eine schematische Schnittdarstellung eines Elektromotors des dritten Ausführungsbeispiels nach Figur 10;
- Figur 12: eine schematische Schnittansicht eines vierten Ausführungsbeispiels des elektromechanischen Aktuators nach Figur 2; und
- Figur 13: eine schematische Schnittdarstellung eines Elektromotors des vierten Ausführungsbeispiels nach Figur 12.

Die Begriffe "oben", "unten", "links", "rechts" beziehen sich auf die jeweiligen Anordnungen und Darstellungen in den Figuren.

**Figur 1** aus dem Stand der Technik ist oben erläutert.

**Figur 2** zeigt eine schematische Ansicht eine schematische Ansicht eines ersten Ausführungsbeispiels einer Mittelpufferkupplung 1 mit einem elektromechanischen Aktuator 6.

**Figur 3** stellt eine schematische Seitenansicht eines Gehäuses 15 des elektromechanischen Aktuators 6 nach Figur 2 dar.

In **Figur 4** ist eine weitere schematische Seitenansicht des Gehäuses 15 nach Figur 3 zusammen mit einem Elektromotor 10 als Antrieb gezeigt.

**Figur 5** stellt eine schematische Draufsicht eines Gehtriebes 10b des elektromechanischen Aktuators 6 nach Figur 2 dar.

**Figur 6** zeigt eine schematische Schnittansicht des elektromechanischen Aktuators nach Figur 2.

Eine derartige Mittelpufferkupplung 1 gemäß Figur 2 ist in einer noch nicht veröffentlichten Anmeldeschrift der Anmelderin als "Digitale Automatische Kupplung (DAK) mit elektromechanischem Aktuator für ein Schienenfahrzeug und Schienenfahrzeug mit einer solchen Kupplung" ausführlich im Aufbau und Funktion beschrieben. Der elektromechanische Aktuator 6 dieser Mittelpufferkupplung 1 ist hier ein Prototyp und dient als Ausgangsbasis.

Der Aktuator 6 weist ein Gehäuse 15 mit einem hier nach unten hervorstehenden Flansch 15a und ein Steuergehäuse 16 auf. In dem Gehäuse 15 ist ein Spindeltrieb mit einer Gewindespindel 12 angeordnet.

Der elektromechanische Aktuator 6 funktioniert mithilfe eines Elektromotors 10, die elektrische Energie in mechanische umwandelt.

Der Elektromotor 10 ist an dem Flansch 15a des Gehäuses 15 des Aktuators 6 angeflanscht. In diesem Bereich ist ein Getriebe 10b angeordnet.

Wird der Aktuator 6 angesteuert, kommt es in dem Elektromotor 10 zu einer rotatorischen Bewegung des Rotors des Elektromotors 10. Diese Drehbewegung wird weiter über das Getriebe 10b auf die Gewindespindel 12 übertragen. Da die rotierende Gewindespindel 12 in axialer Richtung des Aktuators 6, d.h. in Richtung der Mittelachse 6a des Aktuators 6, fest eingebaut ist, resultiert es in einer Vorschubbewegung einer Spindelmutter 7b und somit des Betätigungselementes 7, das hier als Druckrohr ausgebildet ist und an der Hakenscheibe 2 über einen Druckkopf 7b die entsprechende Kraft aufbringen kann.

Der Elektromotor 10 weist eine Motorachse 10a auf und steht mit der Gewindespindel 12 über das Getriebe 10b in Wirkverbindung. Das Getriebe 10b kann z.B. ein Stirnradgetriebe sein. Die Motorachse 10a und die Mittelachse 6a des Aktuators 6 sind hier parallel zueinander angeordnet.

Nach vollständigem Entkuppeln der beiden Züge/Wagons kann der Aktuator 6 in seine Ausgangsstellung zurückgefahren werden. Im Gegensatz zum bisherigen Stand der Technik wird der hier beschriebene elektromechanische Aktuator 6 rein elektrisch betrieben, d.h. ohne ein zusätzliches Betriebsmedium wie bei der Pneumatik und der Hydraulik. Das hat den Vorteil, dass hierfür zusätzliche Wartungen usw. entfallen und auch die Dynamik für den Kraftaufbau und - abbau schneller und direkter erfolgen kann.

Der Elektromotor 10 ist ein Gleichstrommotor bzw. DC-Motor als Hauptantrieb zur Entkupplung bzw. zum Lösen der Mittelpufferkupplung 1.

Die Kontaktstelle zwischen dem Druckkopf 7a des Betätigungselementes 7 mit einem Kontaktpunkt 8 weist in diesem Ausführungsbeispiel ein Lager 9 auf. Das Lager 9 ist eine Rollenlagerung mit einer Rolle und ist in dem Antriebsabschnitt 3 der Hakenscheibe 2 um eine nicht bezeichnete Lagerachse verdrehbar angeordnet. Diese Lagerachse verläuft parallel zu der Schwenkachse 2a der Hakenscheibe 2.

In dem Kontaktpunkt 8 kontaktiert die Rolle des Lagers 9 einen Druckkopf 7a des Betätigungselementes 7.

Das Lager 9 minimiert die Querkräfte, die auf das Betätigungselement (Druckrohr) 7 wirken, und ist in einer noch nicht veröffentlichten Anmeldung der Anmelderin genauer beschrieben.

Eine an dem Elektromotor 10 angeflanschte Motorbremse 11 unterstützt in diesem ersten Ausführungsbeispiel den Aktuator 6 beim Halten einer Position wie beispielsweise in der gezeigten Lösestellung, die auch Pufferstellung/-position genannt wird.

Zusammen mit zwei mechanischen Schaltern Anfangs- und Endposition (als Endschalter 13 und 14 bezeichnet) wird dieser elektromechanische Aktuator 6 jeweils in jedem Kupplungskopf verbaut. Die beiden Endschalter 13 und 14 sind in dem Steuergehäuse 16 angeordnet und werden hier durch die Spindelmutter 10 betätigt.

Das Gehäuse 15 (siehe Figur 4) ist mit dem Flansch 15a ausgebildet. Der Flansch 15a weist eine Befestigungsfläche 15b für den Elektromotor 10 auf, der an dem Flansch 15a befestigt wird. Außerdem ist ein weiterer Flanschabschnitt 15c an der Unterseite 15e des Gehäuses 15 angeformt. Dieser weitere Flanschabschnitt 15c dient zur zusätzlichen Befestigung des Elektromotors 10, wie Figur 4 und 6 darstellen.

Ein Zwischenschritt dieser Befestigung des Elektromotors 10 ist in Figur 5 dargestellt, wobei Figur 5 die andere Seite des Gehäuses 15 nach Figur 3 zeigt.

Im befestigten Zustand liegt der Elektromotor 10 mit seiner Außenfläche an einer Antriebsseite 15e, die in Richtung der Mittelachse 6a des elektromechanischen Aktuators 6 verläuft, zumindest teilweise formschlüssig in Kontakt steht. Dies ist in den Figuren 4 und 6 deutlich zu erkennen.

An die in Figur 3 gezeigte Seite des Gehäuses 15 sind zudem Befestigungsdome 15d angeformt, mit welchen der elektromechanische Aktuator 6 in dem Gehäuse 1a der Mittelpufferkupplung 1 angebracht ist (siehe Figur 2).

Technisch bedeutet dieser Ansatz in der Regel mehr kundenspezifische Anpassungen an dem Aktuator 6 bzw. an dem Elektromotor 10 seitens des Herstellers. Aufgrund der Vibrationen und Schocks muss der Elektromotor 10 entsprechend robust angebunden werden, indem das Motorschild bzw. ein Motorflansch 17 (siehe Figur 4 und 6) mit deutlich größeren Schraubverbindungen (Befestigungselemente 17a, z.B. Verschraubungen nach DIN EN ISO 4762) an das Gehäuse 15 bzw. den Flansch 15a des Gehäuses 15 des Aktuators 6 angebracht werden. Zudem muss aufgrund der Länge der Antriebseinheit (Elektromotor 10 mit angeflanschter Motorbremse 11) eine Art Zwischenflansch 18 an dem Elektromotor 10 etwa in der Mitte der Längsachse/Motorachse 10a des Elektromotors 10 angebracht sein. Der Elektromotor 10 wird mit seinem Zwischenflansch 18 an dem Flanschabschnitt 15c des Gehäuses 15 des Aktuators 6 mit Befestigungselementen 18a (hier Schrauben) befestigt. Damit wird verhindert, dass in dem markierten Bereich A in Figur 3 des Flansches 15a des Gehäuses 15 große Spannungen und folglich ein zu großer Hebelarm am Gehäuse 15 des Aktuators 6 entstehen würden.

Dieser Zwischenflansch 18 des Elektromotors 10 erlaubt ein Axialspiel des Elektromotors 10, kann jedoch Kräfte in Radialrichtung besser einfangen, um diese errechneten Spannungen entgegenzuwirken. Jedoch bedeutet dieses zusätzliche Bauteil wiederum eine weitere kundenspezifische Anforderung.

Da die Antriebseinheit, d.h. der Elektromotor 10 mit angeflanschter Motorbremse 11, bei diesem Konzept den äußeren Umwelteinflüssen meist ausgesetzt ist, müssen hierfür ebenfalls Maßnahmen seitens des Herstellers aufgegriffen werden, wie beispielsweise IP-Schutz, Abdichtung, Sonderstecker mit konfektionierter Verkabelung und dazugehörige Kabelführungen 21, 22 (Motoranschluss, zusätzliche Endschalteranbindungen u.dgl.), sowie robuste Verkabelung.

In Figur 4 ist der Elektromotor 10 mit einer Getriebeseite 20 und einem Antriebsritzel 20a gezeigt. Das Antriebsritzel 20a ist im zusammengebauten Zustand Teil des Getriebes 10b, welches dann in dem Flansch 19 angeordnet ist.

Das Antriebsritzel 20a ist hier beispielsweise mit einem Motorwellenende (nicht bezeichnet) des Elektromotors 10 über einen Pressverband 20c drehfest verbunden.

Das Getriebe 10b weist zudem ein Abtriebsrad 20b auf, welches mit der Gewindespindel 12 verbunden und mit dem Antriebsritzel 20a in Eingriff ist (Figur 5). Das Getriebe 10b wird durch einen Getriebedeckel 19 verschlossen (Figur 4 und 6).

Eine Variation ist hier der Einsatz eines größeren Übersetzungsverhältnisses (von bisherigen 2,22 auf 4, siehe Figur 5), sodass sogar bei diesem Konzept Bauraum eingespart werden kann, indem ein kleinerer Elektromotor 10 mit niedrigeren Drehmomenten und zugleich höheren Drehzahlen zum Einsatz kommt...

Für eine schnelle Ausarbeitung eines ersten vielversprechenden Konzeptes bzw. Machbarkeitsstudie eignet sich diese Art von Anbindung des Elektromotors 10 sehr gut, da eine schnelle Umsetzung grundsätzlich möglich ist, sodass z.B. anschließend Tests und Versuche durchgeführt werden könne, um wertvolle Erkenntnisse und Erfahrungen in Hinblick auf die Serienentwicklung zu sammeln.

**Figur 7** stellt eine schematische Schnittansicht eines zweiten Ausführungsbeispiels des elektromechanischen Aktuators 6 nach Figur 2 dar.

In **Figur 8** ist eine schematische Perspektivdarstellung eines inneren Aufbaus eines Elektromotors 10 des zweiten Ausführungsbeispiels nach Figur 7 gezeigt.

**Figur 9-9a** zeigen schematische Darstellungen von Montagedetails des zweiten Ausführungsbeispiels nach Figur 7.

Das zweite Ausführungsbeispiel des elektromechanischen Aktuators 6 unterscheidet sich von dem ersten Ausführungsbeispiel durch eine weitere Variation. Diese Variation besteht in einem Verzicht der Motorbremse 11 bei der Antriebseinheit, d.h. einem Elektromotor 100, indem durch stärkere Magnete ein Rastmoment des Elektromotors 100 auf den Faktor 5 - 6 erhöht werden kann. Durch die Erhöhung dieses Rastmoments auf ca. 10 - 15% des Nenndrehmoments des Elektromotors 100 (anstatt der standardmäßigen 1 - 3 %) muss zwar der Elektromotor 100 etwas mehr Strom bzw. Energie aufwenden, um dieses Rastmoment beim Anlauf zu überwinden. Zudem wird der Lauf des Elektromotors 100 "unrunder", was bei dieser Anwendung jedoch kein Problem darstellt, da anders als bei anderen Anwendungen keine exakte Positionierung gefordert wird.

Dieses erhöhte Rastmoment hilft, im unbestromten Zustand den Elektromotor 100 und somit auch den Aktuator 6 in seiner Ausgangsstellung ganz ohne Einsatz einer Haltebremse (z.B. Motorbremse 11) festzuhalten. Wenn der Elektromotor 100 bestromt ist und eine Position bzw. ein Drehmoment halten soll, kann dieses Rastmoment zusätzlich unterstützen. So kann theoretisch auf eine Motorbremse 11 zum Halten der so genannten Pufferstellung der Mittelpufferkupplung 1 verzichtet werden, wobei ein Strom weiterhin fließt, um diesen Zustand beizubehalten. Das muss von der Energieversorgung berücksichtigt werden, u.a. bei der Auslegung einer Batterie bzw. eines Akkus für das Schienenfahrzeug, welchem diese Mittelpufferkupplung 1 zugeordnet ist.

Der Elektromotor 100 mit stärkeren Magneten ist, wie in Figur 7 dargestellt, in einen Innenraum 15g des Gehäuseabschnitts 15f des Gehäuses 15 des Aktuators 6 eingeschoben.

Bezüglich Abdeckung und Anbindung des Elektromotors 100 werden die am Motorgehäuse des Elektromotors 100 bereits existierende Gewindebohrungen 106 genutzt (siehe Figur 9-9a). Auf der einen Stirnseite des Elektromotors 100 ist so der Gehäuseabschnitt 15f durch eine Deckelplatte 23 mit einem umlaufenden Dichtelement 23a verschlossen. Die Deckelplatte 23 ist ihrerseits, wie Figur 9-9a zeigt, mit Befestigungselementen 23a (hier Schrauben, z.B. nach DIN 7984) an dem Elektromotor 100 (Gewindebohrungen 106) angebracht.

Aber aufgrund der Lagerung des gesamten Elektromotors 100 innerhalb des Gehäuseabschnitts 15f des Gehäuses 15 des Aktuators kann trotz kleinerer Verschraubungen eine Robustheit des Antriebs gegenüber Vibrationen und Erschütterungen umgesetzt werden.

Auf der anderen Stirnseite des Elektromotors 100 mit einer Frontplatte 24 ist dieser ebenfalls mit Verschraubungen (Befestigungselemente 25, z.B. nach DIN 7984, siehe Figur 9a) an dem Flansch 15a des Gehäuses 15 des Aktuators 6 befestigt.

Das Übersetzungsverhältnis des Getriebes 10b kann auf 4 heraufgesetzt werden, um auch Bauraumvorteile in der Breite des Aktuators 6 zu erhalten (ähnlich wie in dem ersten Ausführungsbeispiel).

Das Antriebsritzel 20a ist mit der Rotorwelle des Rotors 103 des Elektromotors 100 über eine Passfederverbindung 20d drehfest verbunden und mit einer Axialsicherung 20f versehen.

Da es sich bei der verwendeten Motortechnologie um einen BLDC (bürstenloser Motor) handelt, befinden sich die stärkeren Magnete als Rotormagnete 104 auf dem Rotor 103, um die höheren Rastmomente zu ermöglichen. Der innere Aufbau dieses Elektromotors 100 ist in Figur 8 verdeutlicht.

Der Elektromotor 100 weist einen Stator 101 mit Statorwicklungen 102 auf und ist mit dem Stator 101 in dem Gehäuseabschnitt 15f des Gehäuses 15 des Aktuators 6 eingesetzt. Die Statorwicklungen 102 sind mit geeigneten Anschlussleitungen 105 zum Anschluss an eine nicht gezeigte Motorsteuerung versehen.

Vorteilhaft ist die kleinere Baulänge durch das Fehlen einer zusätzlichen Motorbremse 11.

Zudem einen sind durch die Integration in das umfassende und robustere Aktuatorgehäuse die Komponenten des Antriebs vor Umwelteinflüsse geschützt. Gegenüber elektromagnetischen Störungseinflüssen (EMV) ist der Antrieb zudem dadurch auch besser abgesichert. Es bedarf keiner robusteren Stecker und Verkabelungen, da die Leitungen der Verkabelungen nun über Kabelkanäle und Kabelführungen 22 innerhalb des Gehäuses 15 und des Gehäuseabschnitts 15f geführt werden können.

**Figur 10** zeigt eine schematische Schnittansicht eines dritten Ausführungsbeispiels des elektromechanischen Aktuators 6 nach Figur 2.

**Figur 11** stellt eine schematische Schnittdarstellung eines Elektromotors 110 des dritten Ausführungsbeispiels nach Figur 10 dar.

Das dritte Ausführungsbeispiel unterscheidet sich von den anderen Ausführungsbeispielen dadurch, dass die Antriebseinheit, d.h. hier ein Elektromotor 110, als Bausatz in den Gehäuseabschnitt 15f in dessen Innenraum 15g integriert ist. Der Elektromotor 110 ist in Stator 101 und Rotor 103 sowie in seine Steuerelemente aufgeteilt. Ein Motorgehäuse entfällt bei dieser Anbindung, wodurch sich der Elektromotor 110 nicht einfach mit dem Gehäuse 15 des Aktuators 6 verschrauben lässt. So wird in diesem dritten Ausführungsbeispiel der Elektromotor 110 mit seinem Stator 101 und dessen Statorwicklungen 102 mittels eines Pressverbandes in den Innenraum 15g des Gehäuseabschnitts 15f des Gehäuses 15 des Aktuators 6 integriert, z.B. eingeschrumpft.

Der Rotor 103 wird hingegen im Gehäuseabschnitts 15f des Gehäuses 15 des Aktuators 6 und in einem Motordeckel 28 jeweils mit einem Lager 31 (z.B. Rillenkugellager) drehbar gelagert. Das Getriebe 10b ist mittels des Getriebedeckels 19 staub- und flüssigkeitsdicht verschlossen, wobei der Getriebedeckel 19 mit Befestigungselementen 26, z.B. Schrauben, an dem Flansch 15a angebracht ist.

Die Lagerung in dem Motordeckel 28 weist hier noch Tellerfedern 29 und eine Scheibe 30 auf, welche zwischen dem Lager 31 und einer Innenwand der Lageraufnahme für das Lager 31 des Motordeckels 23 angeordnet sind und den Rotor 103 in Richtung der Motorachse 10a gegen den Flansch 15a des Gehäuses 15 des Aktuators 6 drücken.

Bei der Verwendung einer Motorbremse 11 ist diese zudem nicht mehr als Baukastensystem über die vom Hersteller vorgefertigten Schnittstellen mit dem Elektromotor 110 zu verbinden, sondern ist mit einer alternativen Verbindung auf der Rotorwelle 103a sowie fest am Gehäuseabschnitt 15f bzw. Gehäuse 15 des Aktuators 6 oder auf einer Motorabdeckung zu befestigen.

Mit dieser Bausatzmethode ergeben sich einige Vorteile. Wie bei der vorherigen Anbindung, schützt das Gehäuse 15 die Bauteile im Inneren des Aktuators 6. Eine separate Abdichtung der Antriebseinheit mit dem Elektromotor 110 ist zudem auch nicht erforderlich. Außerdem kommt mit dieser Methode eine kompaktere Bauweise mit ein. Folglich ergibt sich auch eine Gewichtsreduzierung durch die kompaktere Dimensionierung und das nicht vorhandene Motorgehäuse. Darüber hinaus erhält man mit dem Bausatzsystem mehr Individualität und Flexibilität in der Anbindung. Auch die Kabelführung 21 zum Elektromotor 110 kann wieder in dem Gehäuseabschnitt 15f bzw. im Gehäuse 15 realisiert werden.

Figur 10 stellt diesen Aufbau dar, der von längenmäßig sehr kompakt gestaltet ist. Zu beachten ist hierbei, dass der Kraftfluss der Rotorlagerung gut und sicher ausgelegt sein muss. Figur 11 zeigt dazu einen möglichen Kraftfluss (Kraftverlauf 32) über den Rotor 103 bzw. über die Rotorwelle 103a bis hin zu dem Motordeckel 28, welcher über die Schraubenverbindung mit den Befestigungselementen 27, die Kraft wieder in den Gehäuseabschnitt 15f des Gehäuses 15 des Aktuators 6 leitet.

Auch für das dritte Ausführungsbeispiel können Varianten des Elektromotors 110 als bürstenlosen oder bürstenbehafteten Motor, mit oder ohne zusätzliche Motorbremse 11 sowie mit oder ohne größeren Übersetzungsfaktor berücksichtigt werden, sodass sich diese u.a. auf Bauraum, Kosten usw. auswirken.

**Figur 12** stellt eine schematische Schnittansicht eines vierten Ausführungsbeispiels des elektromechanischen Aktuators 6 nach Figur 2 dar.

**Figur 13** zeigt eine schematische Schnittdarstellung eines Elektromotors 120 des vierten Ausführungsbeispiels nach Figur 12.

Das vierte Ausführungsbeispiel ist eine hybride Ausführung des zweiten Ausführungsbeispiels nach Figur 7 (eingeschobener Antrieb) und des dritten Ausführungsbeispiels nach Figur 8 (Antriebsbausatz).

Bei dem Antrieb handelt es sich um einen zusammengebauten und auch gelagerten Elektromotor 120, bestehend aus Stator 101, Rotor 103, 103a, 103b und Steuereinheit 107 z.B. mit Hall-Sensorik zur Rotorlagenerfassung, jedoch ohne eigenes Motorgehäuse und ohne Motorbremse 11 o.ä. Aus diesem Grund muss eine separate Motorbremse 11 berücksichtigt werden, die z.B. im Motordeckel 28 verbaut ist und über Passfeder und Verzahnung mit der Rotorwelle 103 an einem Rotorwellenende 103b mechanisch angebunden wird.

Der Motordeckel 28 ist hier mit Befestigungselementen 27 (Schrauben z.B. nach DIN 7984) an dem Gehäuseabschnitt 15f des Gehäuses 15 des Aktuators 5 angebracht.

Weiterhin erfolgt die Anbindung des Elektromotors 120 an den Flansch 15a des Gehäuses 15 des Aktuators 6 über nur drei Befestigungselemente 26 (z.B. Zylinderschrauben). Eine Übersetzung des Getriebes 10b, z.B. eine Stirnradübersetzung, von 4 ist erforderlich in dem Fall, wenn ein Drehmoment dieses Elektromotors 120 bei max. 1,2 Nm liegt.

Das andere Motorwellenende 103a ist über eine Passfederverbindung 20d auf der Getriebeseite 20 mit dem Antriebsritzel 20a verbunden, wobei auch eine Axialsicherung 20f vorgesehen ist.

Die oben beschriebene erfindungsgemäße Mittelpufferkupplung 1 mit dem elektromechanischen Aktuator 6 kann z.B. als eine Scharfenbergkupplung bzw. andere Mittelpufferkupplung 1 ausgebildet sein.

Die oben beschriebene erfindungsgemäße Mittelpufferkupplung 1 bietet folgende Vorteile:
- Verschiedene Konzepte für ein mögliches Serienprodukt.
- Optimierung u.a. hinsichtlich Robustheit, Standardisierung, Montage kommerziellen Gesichtspunkten, Bauraum, Gewicht, ...
- Als Ausgangsbasis dient der elektromechanische Aktuator 6 der Mittelpufferkupplung 1 des ersten Ausführungsbeispiels.
- Mehrere Variationen sind denkbar (u.a. als bürstenlosen oder bürstenbehafteten Motor, mit oder ohne zusätzliche Motorbremse sowie mit oder ohne größeren Übersetzungsfaktor).

Die Erfindung ist durch die oben angegebenen Ausführungsbeispiele nicht eingeschränkt, sondern im Rahmen der Ansprüche modifizierbar.

So ist es beispielsweise denkbar, dass der Elektromotor 100 des zweiten Ausführungsbeispiels nach Figur 7 grundsätzlich auch in einer "aufgelösten" Bauform wie im dritten Ausführungsbeispiel nach Figur 11 denkbar, was Figur 9 schon andeutet.

### Bezugszeichenliste

- 1: Mittelpufferkupplung
- 1a: Gehäuse
- 2: Hakenscheibe
- 2a: Schwenkachse
- 3: Antriebsabschnitt
- 4: Abtriebsabschnitt
- 5: Öse
- 6, 6': Aktuator
- 6a: Mittelachse
- 7, 7': Betätigungselement
- 7a: Druckkopf
- 7b: Spindelmutter
- 8: Kontaktpunkt
- 9: Lager
- 10: Elektromotor
- 10a: Motorachse
- 10b: Getriebe
- 11: Motorbremse
- 12: Gewindespindel
- 13, 14: Endschalter
- 15: Aktuatorgehäuse
- 15a: Flansch
- 15b: Befestigungsfläche
- 15c: Flanschabschnitt
- 15d: Befestigungsdom
- 15e: Antriebsseite
- 15f: Gehäuseabschnitt
- 15g: Innenraum
- 16: Steuergehäuse
- 17: Motorflansch
- 17a: Befestigungselement
- 17b: Befestigungsfläche
- 18: Zwischenflansch
- 18a: Befestigungselement
- 19: Getriebedeckel
- 20: Getriebeseite
- 20a: Antriebsritzel
- 20b: Abtriebsrad
- 20c: Pressverband
- 20d: Passfederverbindung
- 20e: Unterseite
- 20f: Axialsicherung
- 21, 22: Kabelführung
- 23: Deckelplatte
- 23a: Dichtelement
- 23b: Befestigungselement
- 24: Frontplatte
- 25, 26, 27: Befestigungselement
- 28: Motordeckel
- 29: Tellerfeder
- 30: Scheibe
- 31: Lager
- 32: Kraftverlauf

- 100, 110, 120: Elektromotor
- 101: Stator
- 102: Statorwicklung
- 103: Rotor
- 103a, 103b: Rotorwellenende
- 104: Rotormagnet
- 105: Anschlussleitungen
- 106: Befestigungsbohrung

## Patentansprüche

1. Mittelpufferkupplung (1) eines Schienenfahrzeugs, umfassend ein Gehäuse (1a), eine Hakenscheibe (2) mit einer Schwenkachse (2a), und einen Aktuator (6) mit einem Betätigungselement (7), wobei das Betätigungselement (7) mit der Hakenscheibe (2) in Zusammenwirkung steht, wobei der Aktuator (6) als ein elektromechanischer Aktuator (6) mit mindestens einem Elektromotor (10, 100, 110, 120) ausgebildet ist,
**dadurch gekennzeichnet, dass**
der Elektromotor (10, 100, 110, 120) des elektromechanischen Aktuators (6) mit einem Gehäuse (15) des elektromechanischen Aktuators (6) fest verbunden ist.

2. Mittelpufferkupplung (1) nach Anspruch 1, **dadurch gekennzeichnet, dass** der Elektromotor (10, 100, 110, 120) des elektromechanischen Aktuators (6) an einem hervorstehenden Flansch (15a) des Gehäuses (15) des elektromechanischen Aktuators (6) angebracht ist.

3. Mittelpufferkupplung (1) nach Anspruch 2, **dadurch gekennzeichnet, dass** der Elektromotor (10, 100, 110, 120) des elektromechanischen Aktuators (6) an dem hervorstehenden Flansch (15a) des Gehäuses (15) des elektromechanischen Aktuators (6) angebracht und mit einem Zwischenflansch (18) an einem Flanschabschnitt (15c) des Gehäuses (15) des elektromechanischen Aktuators (6) befestigt ist.

4. Mittelpufferkupplung (1) nach Anspruch 2 oder 3, **dadurch gekennzeichnet, dass** der Elektromotor (10, 100, 110, 120) des elektromechanischen Aktuators (6) mit einer Außenfläche an einer Antriebsseite (15e) des elektromechanischen Aktuators (6), die in Richtung einer Mittelachse (6a) des elektromechanischen Aktuators (6) verläuft, zumindest teilweise formschlüssig in Kontakt steht.

5. Mittelpufferkupplung (1) nach Anspruch 1, **dadurch gekennzeichnet, dass** der Elektromotor (100, 110, 120) des elektromechanischen Aktuators (6) in einem Innenraum (15g) eines Gehäuseabschnitts (15f) des Gehäuses des elektromechanischen Aktuators (6) angeordnet ist.

6. Mittelpufferkupplung (1) nach Anspruch 5, **dadurch gekennzeichnet, dass** der Elektromotor (100, 110, 120) des elektromechanischen Aktuators (6) in dem Innenraum (15g) des Gehäuseabschnitts (15f) des Gehäuses des elektromechanischen Aktuators (6) mit einem Stator (101) befestigt, insbesondere durch einen Pressverband in den Innenraum (15g) des Gehäuseabschnitts (15f) des Gehäuses (15) des Aktuators (6) integriert, z.B. eingeschrumpft, ist.

7. Mittelpufferkupplung (1) nach Anspruch 6, **dadurch gekennzeichnet, dass** der Elektromotor (100, 110, 120) des elektromechanischen Aktuators (6) in dem Innenraum (15g) des Gehäuseabschnitts (15f) des Gehäuses des elektromechanischen Aktuators (6) als ein Bausatz integriert ist.

8. Mittelpufferkupplung (1) nach Anspruch 6 oder 7, **dadurch gekennzeichnet, dass** am Motorgehäuse des Elektromotors (100, 110, 120) bereits existierende Gewindebohrungen (106) Befestigungen für eine Abdeckung mit einer Deckelplatte (23) und zur Anbindung an das Gehäuse (15) des elektromechanischen Aktuators (6) bilden.

9. Mittelpufferkupplung (1) nach einem der vorstehenden Ansprüche, **dadurch gekennzeichnet, dass** der Elektromotor (10, 100, 110, 120) des elektromechanischen Aktuators (6) mit einem hohen Rastmoment mit geeigneten Magneten ausgebildet ist.

10. Mittelpufferkupplung (1) nach einem der vorstehenden Ansprüche, **dadurch gekennzeichnet, dass** der Elektromotor (10, 100, 110, 120) des elektromechanischen Aktuators (6) ein BLDC (bürstenloser Motor) ist, wobei die geeigneten Magnete für ein hohes Rastmoment als Rotormagnete (104) auf einem Rotor (103) des Elektromotors (10, 100, 110, 120) angebracht sind.

11. Mittelpufferkupplung (1) nach einem der vorstehenden Ansprüche, **dadurch gekennzeichnet, dass** eine Motorachse (10a) des Elektromotors (10) parallel zu einer Mittelachse (6a) des elektromechanischen Aktuators (6) verläuft.

12. Mittelpufferkupplung (1) nach einem der vorstehenden Ansprüche, **dadurch gekennzeichnet, dass** der Elektromotor (10, 100, 110, 120) des elektromechanischen Aktuators (6) eine Steuereinheit (107), z.B. mit Hall-Sensorik, zur Rotorlagenerfassung des Elektromotors (10, 100, 110, 120) aufweist.

13. Mittelpufferkupplung (1) nach einem der vorstehenden Ansprüche, **dadurch gekennzeichnet, dass** der Elektromotor (10, 100, 110, 120) des elektromechanischen Aktuators (6) über ein Getriebe (10b) mit einer Gewindespindel (12) eines Spindel-/Spindelmuttertriebs gekoppelt ist, wobei das Getriebe (10b) in dem Flansch (15a) des elektromechanischen Aktuators (6) angeordnet ist.

14. Mittelpufferkupplung (1) nach einem der vorstehenden Ansprüche, **dadurch gekennzeichnet, dass** der mindestens einen Elektromotor (10, 100, 110, 120) des elektromechanischen Aktuators (6) eine Motorbremse (11) umfasst.

15. Schienenfahrzeug mit mindestens einer Mittelpufferkupplung (1) nach einem der vorstehenden Ansprüche.
